# EUROPÄISCHE PATENTSCHRIFT

(11) **EP 1 499 844 B1**
(45) Veröffentlichungstag und Bekanntmachung des Hinweises auf die Patenterteilung: **08.10.2008**
(21) Anmeldenummer: 03793594.7
(22) Anmeldetag: 12.08.2003
(51) Int. Cl.: F41A 7/06

(54) **EINRICHTUNG ZUR ELEKTRISCHEN STEUERUNG EINER MASCHINENWAFFE**
DEVICE FOR ELECTRICALLY CONTROLLING AN AUTOMATIC WEAPON
DISPOSITIF DE COMMANDE ELECTRIQUE D'UNE ARME AUTOMATIQUE

(30) Priorität: 03.09.2002 DE 10240507
(43) Veröffentlichungstag der Anmeldung: 26.01.2005
(73) Patentinhaber: Krauss-Maffei Wegmann GmbH & Co. KG, 34127 Kassel (DE)
(72) Erfinder: BECKER, Wolfgang, 34246 Vellmar (DE)
(74) Vertreter: Feder, Wolf-Dietrich
(86) Internationale Anmeldenummer: PCT/DE2003/002708
(87) Internationale Veröffentlichungsnummer: WO 2004/023057

(56) Entgegenhaltungen:
- FR-A- 914 885
- US-A- 2 413 416
- US-A- 3 352 206

## Beschreibung

Die vorliegende Erfindung betrifft eine Einrichtung zur elektrischen Steuerung einer Maschinenwaffe, wobei unter Steuerung zunächst das Spannen, Sichern und Entsichern der Waffe und weiterhin das Abfeuern der Waffe und ggf. das Sensieren von bestimmten Zuständen an der Waffe verstanden werden soll. Eine solche Einrichtung ist im Dokument US 2413416 offenbart. Der Erfindung liegt die Aufgabe zugrunde, eine Einrichtung zur elektrischen Steuerung einer Maschinenwaffe zu schaffen, die an Waffentypen unterschiedlicher Ausbildung einsetzbar ist und die es erlaubt, eine Maschinenwaffe, die üblicherweise manuell bedient wird, von einer Fernbedienung aus zu betätigen, also beispielsweise aus dem Innenraum eines Kampfpanzers heraus.

Die Lösung dieser Aufgabe erfolgt erfindungsgemäß mittels einer Einrichtung zur elektrischen Steuerung einer Maschinenwaffe, welche gekennzeichnet ist durch ein seitlich an der Waffe lösbar befestigtes Gehäuse, an oder in dem ein von einer elektrischen Steuervorrichtung aus ansteuerbarer elektrischer Antriebsmotor angeordnet ist, der eine parallel zur Waffenlängsachse verlaufende Schraubspindel antreibt, auf der eine Spindelmutter aus einer Ausgangsstellung gegen die Schussrichtung zurück in eine Endstellung bewegbar ist, an welcher ein Mitnehmer derart angeordnet ist, dass ein am Gehäuse geführter, mit dem Waffenverschluss gekoppelter Spannbolzen in seiner Bewegungsbahn liegt und aus einer Anfangsstellung gegen die auf den Waffenverschluss wirkende Federkraft zurück in eine Spannstellung in der Endstellung der Spindelmutter bewegbar ist, in welcher er durch einen am Gehäuse angeordneten Sperrhebel in der Endstellung der Spindelmutter, einem "gesicherten" Zustand der Waffe entsprechend, blockiert ist und beim Vorlauf der Spindelmutter in deren Ausgangsstellung durch die Spindelmutter freigegeben wird, was dem "entsicherten" Zustand der Waffe entspricht und zum Vorlauf von Spannbolzen und Waffenverschluss führt.

Der Grundgedanke der Erfindung besteht darin, ein vorzugsweise mittels Schnellverschluss an einer Maschinenwaffe befestigbares Gerät zu schaffen, das angesteuert von einer u.U. in einiger Entfernung angeordneten elektrischen Steuervorrichtung bestimmte Vorgänge der Waffensteuerung, wie das Spannen, Sichern, Entsichern und Abfeuern der Waffe, automatisch ermöglicht.

Hierzu enthält das Gerät zunächst eine von einem Elektromotor angetriebene Schraubspindel, mit deren Hilfe, wie weiter unten anhand eines Ausführungsbeispiels genauer erläutert, das Spannen des Verschlusses durchgeführt werden kann, wobei die Ausbildung derart ist, dass sich die Waffe nach dem Spannen zunächst automatisch im gesicherten Zustand befindet und eine Entsicherung und damit ein Vorlaufen des Verschlusses und die Ausübung bestimmter Funktionen, wie beispielsweise die Patronenzufuhr, erst ausgeführt werden, wenn die automatische Sicherung aufgehoben wird, d.h. die Waffe aufgrund eines weiteren Signals in den entsicherten Zustand versetzt wird.

Ein besonderer Vorzug der erfmdungsgemäßen Einrichtung besteht darin, dass der an der Spindelmutter angeordnete Mitnehmer nicht fest mit dem Spannbolzen verbunden ist und vorzugsweise so abgefedert an der Spindelmutter befestigt ist, dass beim Erreichen der Endstellung keine Überlastung auftreten kann. Durch diese Entkoppelung von Spannbolzen und Mitnehmer ist auch eine Bedienung der Waffe von Hand jederzeit möglich.

Die Einrichtung kann in vorteilhafter Weise so ausgebildet sein, dass im Gerät weiterhin ein Elektromagnet zum Abfeuern der Waffe vorhanden ist, und es können eine Reihe von Sensoren vorgesehen sein, die bestimmte Zustände der Einrichtung und der Waffe erfassen. So kann beispielsweise ein Sensor so angeordnet sein, dass er feststellt, ob überhaupt eine Waffe an die Einrichtung angebaut ist. Dies kann beispielsweise im stabilisierten Betrieb an einem Kampfpanzer wichtig sein. Weiterhin können Sensoren vorhanden sein, die die Stellung des Waffenverschlusses angeben und/oder eine Schusszählung durchführen.

Im folgenden wird anhand der beigefügten Zeichnungen ein Ausführungsbeispiel für eine Einrichtung zur elektrischen Steuerung einer Maschinenwaffe nach der Erfindung näher erläutert.

In den Zeichnungen zeigen:
- Fig. 1: in einer Draufsicht einen Teil einer Maschinenwaffe mit einer daran befestigten Einrichtung zur elektrischen Steuerung;
- Fig. 2: in einer Seitenansicht die Einrichtung zur elektrischen Steuerung nach Fig. 1;
- Fig. 3: in einer Seitenansicht von der Rückseite her die Einrichtung nach Fig. 2;
- Fig. 4: In einer Darstellung analog Fig. 1 die an der Maschinenwaffe befestigte Einrichtung zur elektrischen Steuerung mit der elektrischen Steuervorrichtung.

Die in den Fig. 1 bis 4 dargestellte Einrichtung besitzt ein Gehäuse 2, das über eine nicht genauer dargestellte und vom Waffentyp abhängige Schnellverschlusskupplung an einer Maschinenwaffe W befestigt ist. Die Schnellverschlusskupplung ist mittels eines Drehgriffs 4 lösbar. Am Gehäuse 2 ist ein elektrischer Antriebsmotor 1 angeordnet, der von einer in Fig. 4 dargestellten elektrischen Steuervorrichtung 16 aus ansteuerbar ist. Der Antriebsmotor 1 treibt eine Schraubspindel 6 an, die parallel zur Waffenlängsachse L verläuft und auf der eine Spindelmutter 10 aus einer Ausgangsstellung am motorseitigen Ende der Schraubspindel 6 gegen die Schussrichtung in eine in Fig. 2 dargestellte Endstellung bewegbar ist. An der Spindelmutter 10 ist ein Mitnehmer 9 federnd gelagert und derart angeordnet, dass ein am Gehäuse 2 geführter und mit dem Waffenverschluss gekoppelter Spannbolzen 5 derart in der Bewegungsbahn des Mitnehmers liegt, dass der Spannbolzen 5 aus einer nicht dargestellten Anfangsstellung gegen die auf den Waffenverschluss wirkende Federkraft zurück in eine in Fig. 2 dargestellte Spannstellung in der Endstellung der Spindelmutter 10 bewegt werden kann. Dies bedeutet, dass Spannbolzen 5 und Mitnehmer 9 grundsätzlich entkoppelt sind, so dass der Spannbolzen 5 und damit der Verschluss auch manuell betätigt werden kann. In der in Fig. 2 dargestellten Endstellung der Spindelmutter 10, also der Spannstellung des Spannbolzens 5, wird der Spannbolzen 5 durch einen Sperrhebel eingefangen und festgehalten, der in Fig. 3 dargestellt ist. In Fig. 3 ist der Sperrhebel in ausgezogenen Linien in einer Sperrstellung dargestellt und in dieser Stellung mit 14a bezeichnet. Der Sperrhebel 14a ist um eine Achse 14c gegen die Kraft einer Drehfeder aus der Sperrstellung in die mit 14b bezeichnete Freigabestellung schwenkbar. In der in Fig. 2 dargestellten Endstellung der Spindelmutter 10 wird der Sperrhebel 14a in der Sperrstellung festgehalten, so dass der Spannbolzen in der in Fig. 3 dargestellten Stellung 5a blockiert ist. Dies entspricht dem gesicherten Zustand der Waffe, in welcher der Waffenverschluss ebenfalls festgehalten ist und nicht vorlaufen kann.

Wenn auf ein entsprechendes von der elektrischen Steuervorrichtung 16 kommendes Signal die Spindelmutter 10 wieder in ihre Ausgangsstellung vorläuft, schwenkt sie den Sperrhebel in die mit 14b bezeichnete Freigabestellung und der Spannbolzen 5a bewegt sich zusammen mit dem Waffenverschluss unter Federkraft nach vorne, bis der Spannbolzen die in Fig. 3 mit 5b bezeichnete Stellung einnimmt. Dies entspricht dem entsicherten Zustand der Waffe. Beim Vorlauf übt der Waffenverschluss entsprechende Funktionen, wie beispielsweise die Patronenzufuhr, aus.

Im Gehäuse 2 ist ein Elektromagnet 3 zum Abfeuern der Waffe aufgrund eines von der elektrischen Steuervorrichtung kommenden Abfeuersignals angeordnet. Weiterhin ist im Gehäuse 2 ein erster Sensor 7 angeordnet, der mit der elektrischen Steuervorrichtung verbunden ist und feststellt, ob das Gehäuse 2 an einer Waffe W angeordnet ist. Weitere Sensoren 11 und 12 zeigen die Stellungen "Verschluss vorn" bzw. "Verschluss hinten" an, und ein Sensor 8 sensiert über den Spannbolzen 5 den Verschlussrücklauf und gibt Impulse an die elektrische Steuervorrichtung weiter, mit deren Hilfe eine Schusszählung durchgeführt wird.

Fig. 4 zeigt die gleiche Darstellung wie Fig. 1, wobei die bereits beschriebenen mechanischen Teile der Einrichtung, nämlich der Antriebsmotor 1, das Gehäuse 2 und der Elektromagnet 3 zum Abfeuern der Waffe in der gleichen Weise dargestellt sind wie in Fig. 1. Fig. 4 zeigt weiterhin eine elektrische Steuervorrichtung 16, die einerseits an eine Spannungsversorgung 18 angeschlossen ist sowie andererseits über eine Leitung 19 mit einem Bediengerät 17 verbunden ist, von dem aus Steuersignale über eine Leitung 20 geführt werden, die einerseits über eine Leitung 22 zum Antriebsmotor 1 und andererseits über eine Leitung 21 zum Elektromagnet 3 weitergeleitet werden.

In Notfällen ist auch eine manuelle Betätigung der Einrichtung möglich. Dies kann in der Weise geschehen, dass, wie aus Fig. 2 zu ersehen, am Ende 23 der Schraubspindel 6 eine Kurbel oder ein Handrad angesetzt wird.

## Patentansprüche

1. Einrichtung zur elektrischen Steuerung einer Maschinenwaffe, wobei ein seitlich an der Waffe (W) lösbar befestigtes Gehäuse (2) angeordnet ist, an oder in dem ein von einer elektrischen Steuervorrichtung aus ansteuerbarer elektrischer Antriebsmotor (1) angeordnet ist, der eine parallel zur Waffenlängsachse (L) verlaufende Schraubspindel (6) antreibt, auf der eine Spindelmutter (10) aus einer Ausgangsstellung gegen die Schussrichtung zurück in eine Endstellung bewegbar ist, an welcher ein Mitnehmer (9) derart angeordnet ist, dass ein am Gehäuse (2) geführter, mit dem Waffenverschluß gekoppelter Spannbolzen (5) in seiner Bewegungsbahn liegt und aus einer Anfangsstellung (5b) gegen die auf den Waffenverschluss wirkende Federkraft zurück in eine Spannstellung (5a) in der Endstellung der Spindelmutter (10) bewegbar ist, **dadurch gekennzeichnet, dass** der Spannbolzen in der Spannstellung durch einen am Gehäuse (2) angeordneten Sperrhebel (14a) in der Endstellung der Spindelmutter, einem gesicherten Zustand der Waffe entsprechend, blockiert ist und beim Vorlauf der Spindelmutter (10) in deren Ausgangsstellung durch die Spindelmutter freigegeben wird, was dem entsicherten Zustand der Waffe entspricht und zum Vorlauf von Spannbolzen (5) und Waffenverschluss führt.

2. Einrichtung nach Anspruch.1, **dadurch gekennzeichnet, dass** der Mitnehmer (9) federnd an der Spindelmutter (10) gelagert ist.

3. Einrichtung nach Anspruch 1 oder 2, **dadurch gekennzeichnet, dass** das Gehäuse (2) über eine Schnellverschlusskupplung an der Waffe (W) befestigt ist und der Spannbolzen (5) mit dem Waffenverschluss über eine lösbare Koppelvorrichtung verbunden ist.

4. Einrichtung nach einem der Ansprüche 1 bis 3, **dadurch gekennzeichnet, dass** im Gehäuse (2) ein Elektromagnet (3) zum Abfeuern der Waffe (W) aufgrund eines von der elektrischen Steuervorrichtung kommenden Abfeuersignals angeordnet ist.

5. Einrichtung nach einem der Ansprüche 1 bis 4, **dadurch gekennzeichnet, dass** im oder am Gehäuse (2) ein erster mit der Steuervorrichtung verbundener Sensor (7) angeordnet ist zur Feststellung, ob das Gehäuse (2) an einer Waffe (W) angeordnet ist.

6. Einrichtung nach einem der Ansprüche 1 bis 5, **dadurch gekennzeichnet, dass** im oder am Gehäuse (2) mindestens ein zweiter mit der Steuervorrichtung verbundener Sensor (11, 12) angeordnet ist zur Sensierung der Stellung des Waffenverschlusses.

7. Einrichtung nach einem der Ansprüche 1 bis 6, **dadurch gekennzeichnet, dass** im oder am Gehäuse (2) ein dritter mit der Steuervorrichtung verbundener Sensor (8) zur Schusszählung angeordnet ist.

## Claims

1. Device for electrically controlling an automatic weapon, wherein a housing (2) detachably fastened laterally on the weapon (W) is disposed, on or in which an electric drive motor (1) that is controllable from an electric controller is disposed and drives a threaded spindle (6), which extends parallel to the weapon longitudinal axis (L) and along which a spindle nut (10) is movable counter to firing direction from an initial position back into an end position, on which spindle nut a driver (9) is disposed in such a way that a clamping bolt (5) that is guided on the housing (2) and coupled to the breechblock lies in the path of motion of the driver (9) and in the end position of the spindle nut (10) is movable counter to the spring force acting on the breechblock from a starting position (5b) back into a clamping position (5a), **characterized in that** the clamping bolt in the clamping position is blocked in the end position of the spindle nut by means of a catch lever (14a) disposed on the housing (2), corresponding to a locked state of the weapon, and upon the forward motion of the spindle nut (10) into the initial position thereof is released by the spindle nut, this corresponding to the unlocked state of the weapon and leading to the forward motion of clamping bolt (5) and breechblock.

2. Device according to claim 1, **characterized in that** the driver (9) is mounted resiliently on the spindle nut (10).

3. Device according to claim 1 or 2, **characterized in that** the housing (2) is fastened by means of a quick-release coupling to the weapon (W) and the clamping bolt (5) is connected to the breechblock by means of a detachable coupling apparatus.

4. Device according to one of claims 1 to 3, **characterized in that** disposed in the housing (2) is an electromagnet (3) for firing the weapon (w) on the basis of a firing signal coming from the electric controller.

5. Device according to one of claims 1 to 4, **characterized in that** a first sensor (7) connected to the controller is disposed in or on the housing (2) for detecting whether the housing (2) is disposed on a weapon (W).

6. Device according to one of claims 1 to 5, **characterized in that** at least a second sensor (11, 12) connected to the controller is disposed in or on the housing (2) for sensing the position of the breechblock.

7. Device according to one of claims 1 to 6, **characterized in that** a third sensor (8) connected to the controller is disposed in or on the housing (2) for counting the shots.

## Revendications

1. Dispositif pour la commande électrique d'une arme automatique, sachant que sur un côté de l'arme (W) est fixé de manière amovible un carter (2), sur lequel ou dans lequel est disposé un moteur d'entraînement (1) électrique, qui peut être actionné par un dispositif de commande électrique et qui actionne une broche filetée (6), qui est orientée parallèlement à l'axe longitudinal (L) de l'arme, sur laquelle est monté un écrou (10) qui peut être déplacé à partir d'une position initiale dans le sens opposé au sens de tir en retour dans une position finale, et sur laquelle un entraîneur (9) est disposé de telle sorte qu'un boulon de serrage (5), guidé sur le carter (2) et couplé à la culasse de l'arme, est situé dans sa trajectoire de déplacement et, lorsque l'écrou (10) de la broche est dans la position finale, peut être déplacé à partir d'une position initiale (5b) dans le sens opposé à la force de ressort agissant sur la culasse en retour dans une position de serrage (5a), **caractérisé en ce que** le boulon de serrage dans la position de serrage est bloqué, par un levier de verrouillage (14a) monte sur le carter (2), dans une position correspondant à la position sécurisée de l'arme lorsque l'écrou de la broche est dans la position finale, et, lorsque l'écrou (10) de la broche avance dans sa position initiale, il est libéré par l'écrou de la broche, ce qui correspond à la position non sécurisée de l'arme et entraîne un déplacement vers l'avant du boulon de serrage (5) et de la culasse de l'arme.

2. Dispositif selon la revendication 1, **caractérisé en ce que** l'entraîneur (9) est logé de manière flexible sur l'écrou (10) de la broche.

3. Dispositif selon la revendication 1 ou 2, **caractérisé en ce que** le carter (2) est fixé sur l'arme (W) au moyen d'un couplage à fermeture rapide, et le boulon de serrage (5) est relié à la culasse de l'arme par l'intermédiaire d'un dispositif de couplage amovible.

4. Dispositif selon l'une quelconque des revendications 1 à 3, **caractérisé en ce que** dans le carter (2) est disposé un électroaimant (3) destiné à armer l'arme (W) à la suite d'un signal de tir délivré par le dispositif de commande électrique.

5. Dispositif selon l'une quelconque des revendications 1 à 4, **caractérisé en ce que** dans ou sur le carter (2) est disposé un premier capteur (7) relié au dispositif de commande et destiné à détecter si le carter (2) est monté sur une arme (W).

6. Dispositif selon l'une quelconque des revendications 1 à 5, **caractérisé en ce que** dans ou sur le carter (2) est disposé au moins un deuxième capteur (11, 12) relié au dispositif de commande et destiné à détecter la position de la culasse de l'arme.

7. Dispositif selon l'une quelconque des revendications 1 à 6, **caractérisé en ce que** dans ou sur le carter (2) est disposé un troisième capteur (8) relié au dispositif de commande et destiné à compter les tirs.
